# EUROPÄISCHE PATENTANMELDUNG

(11) **EP 4 643 705 A1**
(43) Veröffentlichungstag der Anmeldung: **05.11.2025**
(21) Anmeldenummer: 25171382.2
(22) Anmeldetag: 17.04.2025
(51) Int. Cl.: A45C 13/30, A45F 3/12, A45F 3/14, A45C 13/10

(54) **SCHULTERPOLSTER, TRAGESYSTEM, TRAGEOBJEKT, BAUKASTEN FÜR SCHULTERPOLSTER**

(30) Priorität: 29.04.2024 DE 102024111958
(71) Anmelder: Neidlein, Harald, 70197 Stuttgart (DE)
(72) Erfinder: Neidlein, Harald, 70197 Stuttgart (DE)
(74) Vertreter: DREISS Patentanwälte PartG mbB

(57) **Zusammenfassung**

Die Erfindung betrifft ein Schulterpolster (18) zur Anordnung an einem Trageriemen (16) eines Trageobjekts (12), das Schulterpolster (18) umfassend: einen mehrlagigen, parallel zu einer Längsachse (20) erstreckenden und rutschhemmenden Polsterkörper (24) zum Aufnehmen des Trageriemens (16) mit einem ersten Körperabschnitt (28) und mit einem zweiten Körperabschnitt (30), und einen parallel zur Längsachse (20) erstreckenden, den ersten Körperabschnitt (28) und den zweiten Körperabschnitt (30) verbindenden Schließkeder (26).

## Beschreibung

Die Erfindung betrifft ein Schulterpolster. Die Erfindung betrifft ferner ein Tragesystem, ein Trageobjekt und ein Baukasten für Schulterpolster.

Trageobjekte, wie z.B. Umhängetaschen, Handtaschen, Laptoptaschen, Umhängetaschen oder Kamerataschen, können mittels eines Trageriemens über einer Schulter getragen werden. Wenn das Trageobjekt nicht über Kreuz über der Schulter getragen wird, kommt es in regelmäßigen Zeitabständen dazu, dass das Trageobjekt von der Schulter rutscht. Dies ist dadurch begründet, dass der menschliche Nacken oder die menschliche Schulter lateral abfallend ausgebildet ist.

Übliche Schulterpolster aus Textil, Leder oder Kunststoffe schaffen nur eine unzureichende Abhilfe, da die Haftreibung zwischen dem Schulterpolster und der Kleidung zu gering ist.

Ferner sind selbstklebende Anti-Rutsch-Streifen, z.B. aus Polyester, bekannt, welche von unten auf die Trageriemen geklebt werden und das Abrutschen erschweren. Jedoch kann sich die Klebeverbindung zwischen dem Anti-Rutsch-Streifen und dem Trageriemen mit der Zeit lösen. Zudem sind solche Schulterpolster oder Anti-Rutsch-Streifen nur in Standardbreiten erhältlich.

Aus der JP 2004 008 236 A ist ein Schulterpolster mit einer Unterseite aus einem Elastomer bekannt. Aus der JP 2015 112 448 A ist ein Schulterpolster mit einem faltbaren Polsterkörper bekannt. Aus der DE 10 2021 208 906 A1 ist ein Schultergurt mit einem Keder bekannt, wobei die Keder zur Verstärkung und nicht zur Verbindung von Körperabschnitten vorgesehen ist. Aus der EP 3 250 078 B1 ist ein Tragesystem bekannt.

Der Erfindung liegt die Aufgabe zugrunde, ein individualisierbares und rutschhemmendes Schulterpolster für einen Trageriemen bereitzustellen.

Die der Erfindung zugrundeliegende Aufgabe wird gelöst durch ein Schulterpolster mit den Merkmalen des Anspruchs 1. Die Erfindung ist gerichtet auf ein Schulterpolster zur Anordnung an einem Trageriemen eines Trageobjekts, das Schulterpolster umfassend einen mehrlagigen, parallel zu einer Längsachse erstreckenden und rutschhemmenden Polsterkörper zum Aufnehmen des Trageriemens mit einem, insbesondere einer Schulter des Trägers zugewandten, ersten Körperabschnitt und mit einem, insbesondere der Schulter abgewandten, zweiten Körperabschnitt, und einem parallel zur Längsachse erstreckende, den ersten Körperabschnitt und den zweiten Körperabschnitt lösbar verbindenden Schließkeder.

Der Polsterkörper kann derart ausgebildet sein, dass der erste Körperabschnitt oder der zweite Körperabschnitt auf der Schulter aufgelegt werden kann. Der Polsterkörper ist mittels des Schließkeders verschließbar. Es ist vorteilhaft, dass der Polsterkörper durch Entfernen des Schließkeders wieder öffenbar ist.

Folglich kann ein bestehender Trageriemen mit einem erfindungsgemäßen rutschhemmenden Schulterpolster nachgerüstet werden. Das Schulterpolster ist ferner austauschbar. Zudem kann durch den Schließkeder auf eine nachgelagerte Konfektion des Polsterkörpers, wie z.B. das Anbringen von Klettbändern, verzichtet werden. Auch auf ein Vorsehen von Druckknöpfen, welche durch die punktuell hohe Belastung ausreißen könnte, kann verzichtet werden.

Ein vorteilhafter Aspekt der Erfindung sieht vor, dass der Polsterkörper, insbesondere der erste Körperabschnitt und/oder der zweite Körperabschnitt, aus einem Elastomer, insbesondere einem Silikonkautschuk (ausvulkanisierter Silikon), hergestellt ist. Das Elastomer, insbesondere der Silikonkautschuk, weist vorzugsweise eine Shorehärte in einem Bereich zwischen 25 Shore A und 50 Shore A auf. Demnach wird eine besonders rutschhemmende Ausbildung des Polsterkörpers bereitgestellt. Ein Silikonkautschuk weist eine hohe Haftwirkung zu anderen Materialien auf. Zudem kann Silikon in verschiedenen Farben bereitgestellt werden. Ferner weist Silikon eine hervorragende Witterungs- und UV-Beständigkeit sowie Hautverträglichkeit auf. Der geringe Druckverformungsrest von Silikon bewirkt zudem, dass auch bei längerem Tragen des Schulterpolsters kein die Dämpfung reduzierendes Setzverhalten zu erwarten ist. Ein Silikon ist ferner besonders einfach zu reinigen, indem anhaftende Textilfasern oder Hautfett durch einfaches Abwischen mit z.B. Seifenwasser oder anderen Fettlösern entfernt werden können. Dadurch kann die Haftfähigkeit des Schulterpolsters wieder hergestellt werden.

Ein vorteilhafter Aspekt der Erfindung sieht vor, dass der Polsterkörper im Extrusionsverfahren, insbesondere als Endlosprofil, hergestellt ist. Demnach können die Polsterkörper in einer hohen Stückzahl gefertigt werden, da einfach entsprechende Abschnitte vom Endlosprofil abgeschnitten werden. Gegenüber dem Spritzgussverfahren fallen hier erheblich geringere Kosten an.

Ein vorteilhafter Aspekt der Erfindung sieht vor, dass der erste Körperabschnitt und der zweite Körperabschnitt einteilig ausgebildet und/oder in einem Profil integriert sind. Demnach ist weiter ein günstiger und einfach herstellbarer Polsterkörper bereitstellbar.

Ein vorteilhafter Aspekt der Erfindung sieht vor, dass der Polsterkörper einen den ersten Körperabschnitt und den zweiten Körperabschnitt verbindenden, parallel zur Längsachse erstreckenden lateralen Verbindungsabschnitt aufweist. Demnach kann einfach ein Trageriemen einseitig in den Polsterkörper eingeführt und bis zum Verbindungsabschnitt angelegt werden. Anschließend werden die Körperabschnitte auf der dem Verbindungsabschnitt gegenüberliegenden lateralen Seite des Polsterkörpers verschlossen.

Ein vorteilhafter Aspekt der Erfindung sieht vor, dass der erste Körperabschnitt eine dem zweiten Körperabschnitt zugewandte erste Innenseite zur Anlage an dem Trageriemen und der zweite Körperabschnitte eine dem ersten Körperabschnitt zugewandte zweite Innenseite zur Anlage an dem Trageriemen aufweist, wobei wenigstens ein einander gegenüberliegendes, sich parallel zur Längsachse erstreckendes Paar von Führungsabschnitten an oder in der ersten Innenseite und an oder in der zweiten Innenseite vorgesehen ist. Demnach sind der erste Körperabschnitt und der zweite Körperabschnitt einfach miteinander verbindbar. Zudem können die Führungsabschnitte bereits im Extrusionsprofil integriert sein.

Ein vorteilhafter Aspekt der Erfindung sieht vor, dass das wenigstens eine Paar von Führungsabschnitten jeweils wenigstens einen ersten Führungsabschnitt an oder in der ersten Innenseite und wenigstens ein zweiter Führungsabschnitt an oder in der zweiten Innenseite aufweist. Demnach sind der erste Körperabschnitt und der zweite Körperabschnitt einfach miteinander verbindbar.

Ein vorteilhafter Aspekt der Erfindung sieht vor, dass das wenigstens eine Paar von Führungsabschnitten ein formschlusserzeugendes Profil, insbesondere Schwalbenschwanzprofil, aufweist. Demnach sind der erste Körperabschnitt und der zweite Körperabschnitt einfach miteinander verbindbar.

Ein vorteilhafter Aspekt der Erfindung sieht vor, dass den Schließkeder parallel zur Längsachse in eines des wenigstens einen Paares von Führungsabschnitten zur Verbindung des ersten Körperabschnitts und des zweiten Körperabschnitts einführbar ist und/oder parallel zur Längsachse entlang eines des wenigstens einen Paares von Führungsabschnitten verschieblich ist. Die Schulterpolster können an den Trageriemen angelegt werden und anschließend können die Schulterpolster durch Anordnung des Schließkeders in den Führungsabschnitten verschlossen werden. Ferner ist der Schließkeder vorzugsweise wieder aus den Führungsabschnitten entnehmbar.

Demnach kann der Polsterkörper auch wieder vom Trageriemen entfernt werden. Folglich kann der Schließkeder wiederverwendet werden.

Ein vorteilhafter Aspekt der Erfindung sieht vor, dass mehrere sich parallel zur Längsachse erstreckende Paare von Führungsabschnitten vorgesehen sind, wobei die Paare von Führungsabschnitten entlang einer senkrecht zur Längsachse verlaufenden Querachse nebeneinander angeordnet sind. Folglich kann der Schließkeder entsprechend der Breite des Trageriemens in ein geeignetes Paar von Führungsabschnitten eingeführt werden. Demnach ist der Trageriemen vorzugsweise sicher zwischen dem Verbindungsabschnitt und dem Schließkeder gesichert. Eine Bewegung des Trageriemens parallel zur Längsachse und/oder Querachse wird dadurch eingeschränkt bzw. verhindert.

Ein vorteilhafter Aspekt der Erfindung sieht vor, dass zur Einstellung einer Breite des Polsterkörpers der erste Körperabschnitt und/oder der zweite Körperabschnitt parallel zur Längsachse erstreckende Sollbruchstellen aufweist. Das Schulterpolster wird an den Trageriemen angelegt, wobei dann der Schließkeder in ein geeignetes Paar von Führungsabschnitten eingeführt wird. Das gegenüber dem Schließkeder, insbesondere zur offenen Seite hin, überstehende freie Ende des Polsterkörpers, insbesondere des ersten Körperabschnitts und/oder des zweiten Körperabschnitts, kann entlang der Sollbruchstelle abgetrennt werden. Somit ergibt sich eine auf die Breite des Trageriemens angepasste ästhetische Breite des Schulterpolsters. Das Abtrennen der überstehenden freien Enden des Polsterkörpers wird durch den geringen Weiterreißwiderstand von Silikon begünstigt und vereinfacht. Die Sollbruchstellen können als definierte Schwachstellen, insbesondere eine Materialverjüngung und/oder Perforation, ausgebildet sein.

Ein vorteilhafter Aspekt der Erfindung sieht vor, dass die Sollbruchstellen, insbesondere paarweise, in oder an einer der ersten Innenseite gegenüberliegende erste Außenseite des ersten Körperabschnitts und/oder in oder an einer der zweiten Innenseite gegenüberliegenden zweite Außenseite des zweiten Körperabschnitts angeordnet ist. Demnach ist der abzureißende Pfad einfach für den Benutzer ersichtlich.

Ein vorteilhafter Aspekt der Erfindung sieht vor, dass eine der Sollbruchstellen zwischen zwei Paaren von Führungsabschnitten angeordnet ist.

Der Schließkeder ist vorzugsweise aus einem hochflexiblen und/oder thermoplastischen Kunststoff ausgebildet. Der Schließkeder ist vorzugsweise in einem Extrusionsverfahren hergestellt. Ein vorteilhafter Aspekt der Erfindung sieht vor, dass der Schließkeder aus wenigstens einem der folgenden Materialien Thermoplastische Elastomere (TPE), Thermoplastisches Polyurethan (TPU), Thermoplastische Copolyester (TPC), Polyethylen niedriger Dichte (PE-LD), Polyethylen hoher Dichte (PE-HD) oder Polytetrafluorethylen (PTFE) hergestellt ist. Der Schließkeder verbindet vorzugsweise zum einen die Körperabschnitte und ermöglicht vorzugsweise zum anderen, dass sich der Polsterkörper faltenfrei beim Tragen an den Körper, insbesondere die Schulter, anschmiegt.

Vorzugsweise ist das Schulterpolster derart ausgebildet, dass Trageriemen mit einer Breite über 50 mm, insbesondere bis zu 55 mm, aufgenommen werden können. Demnach ist der Abstand entlang der Querachse zwischen einem an dem Verbindungsabschnitt angeordneten Aufnahmeabschnitt und dem äußersten Paar von Führungsabschnitten wenigstens 50 mm, insbesondere wenigstens 55 mm, lang. Wenigstens ein Paar von Führungsabschnitten muss über die Breite des Trageriemens hinausgehen, sodass der Polsterkörper noch verschließbar ist.

Die der Erfindung zugrundeliegende Aufgabe wird ebenfalls gelöst durch ein Tragesystem mit den Merkmalen des Anspruchs 15. Die Erfindung ist gerichtet auf ein Tragesystem zur Anordnung auf die Schulter mit einem zuvor beschriebenen Schulterpolster und mit einem Trageriemen, wobei der Trageriemen parallel zu einer Hochachse zwischen dem ersten Körperabschnitt und dem zweiten Körperabschnitt angeordnet ist und/oder der Trageriemen parallel zur Querachse zwischen dem Verbindungsabschnitt und dem Schließkeder angeordnet ist. Der Trageriemen weist vorzugsweise eine Breite in einem Bereich zwischen 10 mm bis 50 mm und/oder eine Stärke in einem Bereich zwischen 1 mm und 3 mm auf.

Die der Erfindung zugrundeliegende Aufgabe wird ebenfalls gelöst durch ein Trageobjekt mit den Merkmalen des Anspruchs 16. Die Erfindung ist gerichtet auf ein Trageobjekt, insbesondere Handtasche, Laptoptasche, Umhängetasche oder Kameratasche, mit einem zuvor beschriebenen Tragesystem. Das Trageobjekt betrifft zudem sämtliche Objekte oder Taschen, welche mittels eines Trageriemens einseitig, insbesondere nicht über Kreuz, auf einer Schulter getragen werden kann.

Die der Erfindung zugrundeliegende Aufgabe wird ebenfalls durch einen Baukasten mit den Merkmalen des Anspruchs 17 gelöst. Die Polsterkörper unterscheidet sich vorzugsweise hinsichtlich des Materials, der Geometrie, der Länge, der Breite, der Oberflächenstruktur an der Außenseite der Anzahl der Führungsabschnitte, des Querschnitts der Führungsabschnitte und/oder der Farbe. Mehrere Schließkeder unterscheiden sich vorzugsweise hinsichtlich der Länge entlang der Längsachse, der Breite in Querachse und/oder des Querschnitts entlang der Längsachse. Demnach können die Schulterpolster für ein Trageobjekt mit einem Trageriemen ausgetauscht werden. So kann eine Person bei einem ersten Mal ein rotes Schulterpolster und bei einem zweiten Mal ein grünes Schulterpolster verwenden. Dies trägt zur weiteren Individualisierbarkeit des Trageobjekts bei.

Weitere Vorteile, Merkmale und Einzelheiten ergeben sich aus der nachfolgenden Beschreibung, in der unter Bezugnahme auf die Zeichnung verschiedene Ausführungsbeispiele der Erfindung dargestellt sind. Dabei können die in den Ansprüchen und der Beschreibung genannten Merkmale jeweils einzeln für sich oder in beliebiger Kombination erfindungswesentlich sein.

Es zeigen:
- Fig. 1: eine schematische Ansicht einer Person mit einer Handtasche, einem Trageriemen und einem Schulterpolster;
- Fig. 2: eine schematische Ansicht eines Schulterpolsters und eines Trageriemens im gewölbten Tragezustand;
- Fig. 3: eine schematische Ansicht eines Schulterpolsters und eines Trageriemens beim Einführen eines Trageriemens;
- Fig. 4: eine schematische Ansicht eines Schulterpolsters und eines Trageriemens beim Einführen eines Schließkeders;
- Fig. 5: eine schematische Schnittansicht des Schulterpolsters und des Trageriemens;
- Fig. 6: mehrere schematische Schnittansichten des Schulterpolsters und des Trageriemens, wobei der Trageriemen unterschiedlich breit ausgebildet ist;
- Fig. 7: eine schematische Ansicht des Schulterpolsters beim Abreißen eines überstehenden freien Endes des Polsterkörpers.

Eine Person 10 trägt gemäß Fig. 1 ein Trageobjekt 12, insbesondere eine Handtasche, mit einem Tragesystem 14 über einer Schulter. Taschen mit herkömmlichen Schulterpolstern neigen dazu in regelmäßigen Zeitabständen von der Schulter der Person 10 herunterrutschen. Das erfindungsgemäße Tragesystem 14 reduziert ein solches Abrutschen signifikant und kann zudem an beliebigen Trageobjekten 12 angeordnet bzw. nachgerüstet werden.

Das Tragesystem 14 umfasst gemäß Fig. 2 und 4 einen am Trageobjekt 12 befestigten Trageriemen 16 und ein Schulterpolster 18. Der Trageriemen 16 erstreckt sich entlang einer Längsachse 20 und weist eine Breite parallel zu einer Querachse 22 auf, wobei die Querachse 22 senkrecht zur Längsachse 20 verläuft.

Der Trageriemen 16 kann gemäß Fig. 3 und 4 seitlich in ein Schulterpolster 18 eingeschoben werden, wobei anschließend das Schulterpolster 18 verschließbar ist. Dazu weist das Schulterpolster 18 einen Polsterkörper 24 und einen Schließkeder 26 auf.

Der Polsterkörper 24 ist vorzugsweise im Extrusionsverfahren aus einem Elastomer, insbesondere einem Silikonkautschuk hergestellt. Dabei wird der Polsterkörper 24 als Endlosprofil ausgebildet und anschließend auf die gewünschte Länge geschnitten bzw. getrennt. Daher weist der Polsterkörper 24 einen konstanten Querschnitt entlang der Längsachse 20 auf, insbesondere einen konstanten Querschnitt über die gesamte Länge des Polsterkörpers 24 entlang der Längsachse 20.

Der Polsterkörper 24 weist zudem einen ersten Körperabschnitt 28 und einen zweiten Körperabschnitt 30 auf, wobei der erste Körperabschnitt 28 gemäß Fig. 1 an der Schulter der Person 10 anliegt und der zweite Körperabschnitt 30 von der Schulter der Person 10 abgewandt ist. Der Trageriemen 16 ist im Tragezustand entlang einer Hochachse 23, welche senkrecht zur Längsachse 20 und zur Querachse 22 verläuft, zwischen dem ersten Körperabschnitt 28 und dem zweiten Körperabschnitt 30 angeordnet.

Der erste Körperabschnitt 28 und der zweite Körperabschnitt 30 sind mittels eines lateralen Verbindungsabschnitts 32 miteinander verbunden. Der laterale Verbindungsabschnitt 32 ist gemäß Fig. 5 vorzugsweise auf einer ersten Polsterseite 34 des Polsterkörpers 24 angeordnet. Auf einer der ersten Polsterseite 34 entlang der Querachse 22 gegenüberliegenden zweiten Polsterseite 36 sind ein erstes freies Ende 38 des ersten Körperabschnitts 28 und ein zweites freies Ende 40 des zweiten Körperabschnitts 30 angeordnet.

Der erste Körperabschnitt 28 und der zweite Körperabschnitt 30, und insbesondere der laterale Verbindungsabschnitt 32, sind vorzugsweise einteilig ausgebildet. Zunächst liegen gemäß Fig. 3 der erste Körperabschnitt 28, insbesondere das erste freie Ende 38, und der zweite Körperabschnitt 30, insbesondere das zweite freie Ende 40, lose aufeinander auf. Das erste freie Ende 38 und das zweite freie Ende 40 kann mit einer rotatorischen Bewegung aufgeklappt werden, wobei die Rotationsachse im Bereich des lateralen Verbindungsabschnitts 32 verläuft. Demnach kann seitlich, also entlang der Querachse 22, mit einer translatorischen Bewegung der Trageriemen 16 in den Polsterkörper 24 eingeführt werden.

Zum Schließen des Polsterkörpers 24 bzw. zum Verbinden des ersten Körperabschnitts 28 und des zweiten Körperabschnitts 30 findet der Schließkeder 26 Verwendung. Dazu weist der erste Körperabschnitt 28 mehrere erste Führungsabschnitte 42 auf einer ersten Innenseite 44 des ersten Körperabschnitts 28 auf und der zweite Körperabschnitte 30 weist mehrere zweite Führungsabschnitte 46 auf einer zweiten Innenseite 48 des zweiten Körperabschnitts 30 auf. Die ersten Führungsabschnitte 42 und die zweiten Führungsabschnitte 46 sind gemäß Fig. 5 derart angeordnet, dass diese sich gegenüberliegen und ein Paar von Führungsabschnitten 50 bilden. Der Schließkeder 26 ist vorzugsweise komplementär zum Paar von Führungsabschnitten 50 ausgebildet. Das Paar von Führungsabschnitten 50 und dem Schließkeder 26 sind vorzugsweise schwalbenschwanzförmig ausgebildet.

Im Bereich des Verbindungsabschnitts 32 ist gemäß Fig. 5 vorzugsweise ein Aufnahmeabschnitt 51 vorgesehen, welcher sich entlang der Querachse 22 erstreckt und kein Paar von Führungsabschnitten 50 aufweist, also unprofiliert ist. In diesem Bereich ist keine Aufnahme eines Schließkeders 26 erforderlich, da der Trageriemen 16 eine gewisse Breite aufweist. Gemäß Fig. 6 sind unterschiedliche Riemenbreiten des Trageriemens 16 gezeigt und die entsprechende Anordnung des Schließkeders 26 in einem Paar von Führungsabschnitten 50.

Der Schließkeder 26 kann gemäß Fig. 4 entlang der Längsachse 20 mit einer translatorischen Bewegung in ein Paar von Führungsabschnitten 50 eingeführt werden, vorzugsweise bis der Schließkeder 26 vollständig im Paar von Führungsabschnitten 50 aufgenommen ist. Durch die besondere Form der Paare von Führungsabschnitten 50 und des Schließkeders 26 werden der erste Körperabschnitt 28 und der zweite Körperabschnitt 30 miteinander verbunden. Demnach können der erste Körperabschnitt 28 und der zweite Körperabschnitt 30 nicht mehr aufgeklappt werden, sodass der Trageriemen 16 im Schulterkörper festgesetzt ist. Vorzugsweise wird das Paar von Führungsabschnitten 50 verwendet, welches in Richtung des ersten freien Endes 38 bzw. des zweiten freien Endes 40 entlang der Querachse 22 neben dem Trageriemen 16 angeordnet ist.

Der Schließkeder 26 kann anschließend aus dem Paar von Führungsabschnitten 50 wieder entfernt werden, sodass der Trageriemen 16 wieder aus dem Schulterpolster 18 entnommen werden kann. Demnach ist der Schließkeder 26 auch wiederverwendbar bzw. kann für unterschiedliche Trageriemen 16 Verwendung finden.

Der Schließkeder 26 kann vorzugsweise aus einem Thermoplastischen Elastomer (TPE), einem Thermoplastischen Polyurethan (TPU), einem Thermoplastischen Copolyester (TPC), einem Polyethylen niedriger Dichte (PE-LD), einem Polyethylen hoher Dichte (PE-HD) oder einem Polytetrafluorethylen (PTFE) hergestellt werden.

Wenn der Trageriemen 16 nicht die vollständige Breite des Schulterpolsters 18 erfordert und der Trageriemen 16 bis zum Verbindungsabschnitt 32 in den Polsterkörper 24 eingeschoben ist, stehen gemäß Fig. 5 das erste freie Ende 38 und das zweite freie Ende 40 gegenüber dem Trageriemen 16 und dem Schließkeder 26 über. Es sind dazu Sollbruchstellen 52 am ersten Körperabschnitt 28 und am zweiten Körperabschnitt 30 vorgesehen. Die Sollbruchstellen 52 erstrecken sich parallel zur Längsachse 20 und können z.B. als Materialverjüngung oder Perforation ausgebildet sein. Entlang der Sollbruchstellen 52 können das erste freie Ende 38 und das zweite freie Ende 40 gemäß Fig. 7 einfach abgerissen bzw. abgetrennt werden. In Fig. 7 ist dargestellt, wie das zweite freie Ende 40 abgetrennt wird. Anschließend kann auch noch das erste freie Ende 38 abgetrennt werden. Die Sollbruchstellen 52 sind vorzugsweise an einer der ersten Innenseite 44 gegenüberliegenden ersten Außenseite 54 des ersten Körperabschnitts 28 und einer der zweiten Innenseiten 48 gegenüberliegenden zweiten Außenseite 56 des zweiten Körperabschnitts 30 angeordnet. Die Sollbruchstellen 52 sind vorzugsweise zwischen zwei Paaren von Führungsabschnitten 50 angeordnet. So kann das erste freie Ende 38 und das zweite freie Ende 40 derart abgetrennt werden, dass der Schließkeder 26 zumindest im Wesentlichen bündig mit dem ersten Körperabschnitt 28 und dem zweiten Körperabschnitt 30 abschließt.

### Bezugszeichenliste

- 10: Person
- 12: Trageobjekt
- 14: Tragesystem
- 16: Trageriemen
- 18: Schulterpolster
- 20: Längsachse
- 22: Querachse
- 23: Hochachse
- 24: Polsterkörper
- 26: Schließkeder
- 28: erster Körperabschnitt
- 30: zweiter Körperabschnitt
- 32: Verbindungsabschnitt
- 34: erste Polsterseite
- 36: zweite Polsterseite
- 38: erstes freies Ende
- 40: zweites freies Ende
- 42: erste Führungsabschnitte des ersten Körperabschnitts
- 44: erste Innenseite des ersten Körperabschnitts
- 46: zweite Führungsabschnitte des zweiten Körperabschnitts
- 48: zweite Innenseite des zweiten Körperabschnitts
- 50: Paar von Führungsabschnitten
- 51: Aufnahmeabschnitt
- 52: Sollbruchstellen
- 54: erste Außenseite des ersten Körperabschnitts
- 56: zweite Außenseite des zweiten Körperabschnitts

## Patentansprüche

1. Schulterpolster (18) zur Anordnung an einem Trageriemen (16) eines Trageobjekts (12), das Schulterpolster (18) umfassend:
- einen mehrlagigen, parallel zu einer Längsachse (20) erstreckenden und rutschhemmenden Polsterkörper (24) zum Aufnehmen des Trageriemens (16) mit einem ersten Körperabschnitt (28) und mit einem zweiten Körperabschnitt (30), und
- einen parallel zur Längsachse (20) erstreckenden, den ersten Körperabschnitt (28) und den zweiten Körperabschnitt (30) verbindenden Schließkeder (26).

2. Schulterpolster (18) nach Anspruch 1, wobei der Polsterkörper (24), insbesondere der erste Körperabschnitt (28) und/oder der zweite Körperabschnitt (30), aus einem Elastomer, insbesondere einem Silikonkautschuk, hergestellt ist.

3. Schulterpolster (18) nach einem der Ansprüche 1 oder 2, wobei der erste Körperabschnitt (28) und der zweite Körperabschnitt (30) einteilig ausgebildet sind.

4. Schulterpolster (18) nach einem der vorherigen Ansprüche, wobei der Polsterkörper (24) einen den ersten Körperabschnitt (28) und den zweiten Körperabschnitt (30) verbindenden, parallel zur Längsachse (20) erstreckenden lateralen Verbindungsabschnitt (32) aufweist.

5. Schulterpolster (18) nach einem der vorherigen Ansprüche, wobei der erste Körperabschnitt (28) eine dem zweiten Körperabschnitt (30) zugewandte erste Innenseite (44) zur Anlage an dem Trageriemen (16) und der zweite Körperabschnitte (30) eine dem ersten Körperabschnitt (28) zugewandte zweite Innenseite (48) zur Anlage an dem Trageriemen (16) aufweist,
wobei wenigstens ein einander gegenüberliegendes, sich parallel zur Längsachse (20) erstreckendes Paar von Führungsabschnitten (50) an oder in der ersten Innenseite (44) und an oder in der zweiten Innenseite (48) vorgesehen ist.

6. Schulterpolster (18) nach Anspruch 5, wobei das wenigstens eine Paar von Führungsabschnitten (50) jeweils wenigstens einen ersten Führungsabschnitt (42) an oder in der ersten Innenseite (44) und wenigstens einen zweiten Führungsabschnitt (46) an oder in der zweiten Innenseite (48) aufweist.

7. Schulterpolster (18) nach einem der Ansprüche 5 oder 6, wobei das wenigstens eine Paar von Führungsabschnitten (50) ein formschlusserzeugendes Profil, insbesondere Schwalbenschwanzprofil, aufweist.

8. Schulterpolster (18) nach einem der Ansprüche 5 bis 7, wobei der Schließkeder (26) parallel zur Längsachse (20) in eines des wenigstens einen Paares von Führungsabschnitten (50) zur Verbindung des ersten Körperabschnitts (28) und des zweiten Körperabschnitts (30) einführbar ist und/oder parallel zur Längsachse (20) entlang eines des wenigstens einen Paares von Führungsabschnitten (50) verschieblich ist.

9. Schulterpolster (18) nach einem der Ansprüche 5 bis 8, wobei mehrere sich parallel zur Längsachse (20) erstreckende Paare von Führungsabschnitten (50) vorgesehen sind, wobei die Paare von Führungsabschnitten (50) entlang einer senkrecht zur Längsachse (20) verlaufenden Querachse (22) nebeneinander angeordnet sind.

10. Schulterpolster (18) nach einem der vorherigen Ansprüche, wobei zur Einstellung einer Breite des Polsterkörpers (24) der erste Körperabschnitt (28) und/oder der zweite Körperabschnitt (30) parallel zur Längsachse (20) erstreckende Sollbruchstellen (52) aufweist.

11. Schulterpolster (18) nach Anspruch 10, wobei die Sollbruchstellen (52), insbesondere paarweise, in oder an einer der ersten Innenseite (44) gegenüberliegende erste Außenseite (54) des ersten Körperabschnitts (28) und/oder in oder an einer der zweiten Innenseite (48) gegenüberliegenden zweite Außenseite (56) des zweiten Körperabschnitts (30) angeordnet ist.

12. Schulterpolster (18) nach Anspruch 9 und nach einem der Ansprüche 10 oder 11, wobei eine der Sollbruchstellen (52) zwischen zwei Paaren von Führungsabschnitten (50) angeordnet ist.

13. Tragesystem (14) zur Anordnung auf die Schulter mit einem Schulterpolster (18) nach einem der vorherigen Ansprüche und mit einem Trageriemen (16), wobei der Trageriemen (16) parallel zu einer Hochachse (23) zwischen dem ersten Körperabschnitt (28) und dem zweiten Körperabschnitt (30) angeordnet ist und/oder der Trageriemen (16) parallel zur Querachse (22) zwischen dem Verbindungsabschnitt (32) und dem Schließkeder (26) angeordnet ist.

14. Trageobjekt (12), insbesondere Umhängetasche, mit einem Tragesystem (14) nach dem vorherigen Anspruch.

15. Baukasten zum Zusammenbau von Schulterpolstern (14), insbesondere nach einem der Ansprüche 1 bis 12, mit mehreren Polsterkörpern (24) und wenigstens einem Schließkeder (26), wobei sich die mehreren Polsterkörper (24) unterscheiden.
